# EUROPÄISCHE PATENTSCHRIFT

(11) **EP 0 284 014 B1**
(45) Veröffentlichungstag und Bekanntmachung des Hinweises auf die Patenterteilung: **26.06.1991**
(21) Anmeldenummer: 88104548.8
(22) Anmeldetag: 22.03.1988
(51) Int. Cl.: B63B 39/02, B63B 15/02

(54) **Konstruktions-System zur Neigung des Masts von Segelschiffen nach Luv**
Construction system for heeling the mast of sailing boats to windward
Système de construction pour l'inclinaison du mât d'un bateau à voile vers le côté au vent

(30) Priorität: 26.03.1987 CH 1148/87
(43) Veröffentlichungstag der Anmeldung: 28.09.1988
(73) Patentinhaber: Haigis, Erich, Dr., CH-8570 Weinfelden (CH)
(72) Erfinder: Haigis, Erich, Dr., CH-8570 Weinfelden (CH)

(56) Entgegenhaltungen:
- FR-A- 2 044 212
- FR-A- 2 110 547
- FR-A- 2 323 574
- FR-A- 2 563 803
- GB-A- 2 151 195
- US-A- 2 353 007
- US-A- 4 117 797
- PATENT ABSTRACTS OF JAPAN, Band 7, Nr. 193 (M-238)[1338], 24. August 1983; & JP-A-58 93 696 (NIPPON KOKAN K.K.) 03-06-1983

## Beschreibung

### Gebiet auf das sich die Erfindung bezieht

Die vorliegende Erfindung bezieht sich auf ein Konstruktions-System, mit welchem bei Segelschiffen der Mast nach Luv, d.h., dem Wind entgegengepresst und -geneigt werden kann. Die Erfindung ermöglicht, ein Segelschiff im Sinne eines Wind-Surf-Bretts zu besegeln.

Bei herkömmlichen Segelschiffen, seien dies Jollen oder Jachten, bewirkt der Winddruck beim Segeln "am Wind" eine Neigung des Segelmasts nach Lee, d.h., nach der windabgewandten Seite. Die starre Verbindung von Mast und Bootsrumpf lässt das Boot krängen. Dem durch die Windkraft bewirkten Drehmoment auf den Mast und somit auf den Bootsrumpf wird bei kleinen Schiffen, wie den Jollen, durch Verschiebung der Ladung, d.h., der Schiffsmannschaft nach Luv, bei grossen Schiffen, wie den Jachten, zudem durch deren Kiel ein entsprechendes Drehmoment in entgegengesetzter Richtung entgegenstellt.

Die vorliegende Erfindung besteht zum einen darin, dass der Segelmastfuss in einem nach allen Seiten hin frei drehbaren Gelenk (z.B. Kugel- oder Kreuzgelenk) gelagert ist. Dadurch kann vermieden werden, dass ein Drehmoment, das auf den Mast einwirkt, direkt auf den Bootsrumpf übertragen wird.

Der frei bewegliche Mast muss nun aber irgendwie aufrecht, bzw. im Wind gehalten werden, dass er seine Funktion als Mast und Träger der Takelage erfüllen kann. Die Forderung besteht deshalb darin, den Mast so zu befestigen, dass er, ohne sein Drehmoment auf den Bootsrumpf zu übertragen, optimal in den Wind gelegt und im Gleichgewicht mit der Windkraft gehalten werden kann. Bei einem Wind-Surf-Board wird diese Funktion, den Mast korrekt und optimal in den Wind zu halten, durch den surfenden Menschen in artistischer Art erfüllt. Da sowohl die resultierende Kraft, die am Segel angreift, als auch die Schwerkraft des Sportlers über dem Drehpunkt des Mast, d.h. dem Mastfuss liegen, stellt das System des Windsurfings ein labiles Gleichgewicht dar. Für grössere Bootskörper und grössere Segel entsteht ein Missverhältnis zwischen den am Segel angreifenden Kräften und dem Gewicht des surfenden Sportlers. Der Mensch ist zu leicht. Zudem bedeutet ein labiles Gleichgewichts-System für die Besegelung eines Schiffes ein zu grosses Risiko.

Im Sinne der vorliegenden Erfindung kann der Mast jedoch anstelle eines surfenden Sportlers durch die Zuhilfenahme eines neuen, zusätzlichen Besegelungselements, welches hiermit als "Delphin" bezeichnet und definiert wird, erzielt werden. Unter einem "Delphin" wird hier ein Gewicht in strömungsgünstiger Form bezeichnet, welches an einem Aufhängungssystem befestigt im Wasser liegt. Aufhängungssystem und "Delphin" stellen im Prinzip ein Pendel dar. Der Mast ist mit diesem Pendel fest, aber in seiner Neigung beliebig einstellbar, verbunden. Da der "Delphin" üblicherweise tiefer als der Drehpunkt des Mastfusses liegt, handelt es sich im Gegensatz zum Windsurfing um ein stabiles Gleichgewicht.

Das Gewicht des "Delphins", die Pendellänge des Aufhängungssystems und der Drehpunkt des Pendels müssen so gewählt und angeordnet sein, dass der Mast gehalten und die auf den Mast einwirkenden Kräfte kompensiert werden können. Die Verbindungen zwischen "Delphin" und Mast einerseits und zwischen "Delphin" und Bootsrumpf sind konstruktiv so auszuführen, dass auf den Bootsrumpf keine oder nur geringe Kraftübertragungen erfolgen, die ein Drehmoment bewirken und zu einer Krängung des Bootsrumpfes führen. Entscheidend ist dabei die gegenseitige Lage der drei Drehpunkte, 1. Mastdrehpunkt, 2. Delphin-Drehpunkt und 3. Rumpfdrehpunkt.

Die Lage des Delphins kann nicht nur im Sinne einer Pendelbewegung um die Bootslängsachse verändert, sondern auch nach vorn oder zurück verlegt werden. Entsprechend der Stellung des Masts, der in der hier vorgeschlagenen Anordnung ja nicht nur seitlich geschwenkt sondern auch zurückgelegt werden kann, ist auch der "Delphin" zurückzuverlegen.

Abbildung 1 zeigt schematisch, wie der Mast auf einem Kugelgelenk (B) gelagert auf der Tragfläche α steht und eine Aufhängung, an der das Pendelgewicht, der "Delphin" (C) hängt, trägt. Die Aufhängung, in der vorliegenden Abbildung handelt es sich um Seile, ist dank den Rollen bei D, E, F und G frei beweglich und überträgt kein Drehmoment auf die Tragfläche α.

Abbildung 2 zeigt, wie der Mast seitlich in der imaginären Ebene β, die senkrecht zur Tragfläche α und zur Längsachse FG steht, ausgeschwenkt werden kann. Dazu ist die Distanz zwischen A′ und C′ d.h. dem Mast-Top und dem "Delphin" zu verkürzen und die Distanz von A′ über E nach C′ entsprechend zu verlängern. Dadurch wird der "Delphin" seitlich angehoben. Diese Lageveränderung von Mast und "Delphin" steht in direkter Abhängigkeit. Sie kann auch definiert werden als eine Verkleinerung des Winkels A′BC′. Selbstverständlich kann der "Delphin" umgekehrt auch auf der gegenüberliegenden Seite entsprechend hochgezogen werden und der Mast auf die andere Seite geneigt werden.

Abbildung 3 zeigt, wie der Mast nicht nur seitlich ausgeschwenkt, sondern auch z.B. nach hinten mit der Mastspitze nach A˝ gestellt werden kann (F sei der Bug und G das Heck der Tragfläche α). Dazu ist eine Verkürzung der Seillänge A˝ G C˝ und eine entsprechende Verlängerung der Distanz von A˝ über F nach C˝ erforderlich. Der "Delphin" wird dadurch zurückverlegt.

Abbildung 4 zeigt, die Tragfläche α als Deck eines schwimmenden Körpers. Der "Delphin" ist nicht mehr symbolisch als Pendelkugel, sondern als länglicher, zylindrischer Körper dargestellt. Als neues, zusätzliches Element ist ein "Auslegerarm" vorhanden, mit dem das Seil, welches von A˝ nach C˝ führt, vom Bootsrumpf weg nach D′ gestossen werden kann. Dadurch kann der "Delphin" stärker seitlich ausgeschwenkt und das Drehmoment auf den Mast vergrössert werden. Der Auslegerarm kann bei Punkt D′ frei beweglich (offene Oese) oder am Seil A˝ C˝ durch eine Klemmvorrichtung fixiert sein. In der Längsrichtung wird der Auslegerarm fixiert, so dass der Winkel D′BG festgelegt werden kann.

Der "Delphin" bedeutet einen zusätzlichen Fahrtwiderstand. Er ist in seiner Formgebung möglichst strömungsgünstig auszuführen und durch Verwendung von Materialien mit hohem spezifischem Gewicht möglichst klein zu bemessen. Da auf den Bootsrumpf keine oder nurmehr geringe Drehmomente einwirken, kann der Kiel des Boots entsprechend leichter als üblich konstruiert werden. Der Kiel hat nurmehr den Bootsrumpf zu stabilisieren und als Funktion eines Schwerts bei Amwind-Kurs dem Abdriften entgegenzuwirken. Auf einen Kiel oder ein Schwert kann jedoch aus diesem Grund nicht verzichtet werden.

Der "Delphin" kann und soll so aufgehängt werden, dass er aufziehbar ist und Wasseruntiefen befahren werden können.

Bei starkem Wind und sportlicher Segelfahrt kann der "Delphin" seitlich so weit angehoben werden, dass er aus dem Wasser auftaucht. Dabei wird aber wie beim Windsurfen eine labile Gleichgewichtslage erreicht. Allerdings ergibt sich beim Auftauchen des "Delphins" eine zusätzliche Erhöhung des Drehmoments, weil der "Delphin" an der Luft ohne Wasserverdrängung um die Auftriebskraft schwerer wiegt.

Die Vorteile der Besegelung eines Schiffes in der Art eines Wind-Surf-Boards sind:

- a): Bessere Segelstellung und dadurch bessere Ausnützung der Windkraft. Daraus resultieren höhere Geschwindigkeiten des Schiffes.
- b): Beim Segeln am Wind ist die auf das Segel wirkende, resultierende Kraft nach "seitlich-vorne-oben" gerichtet. Dadurch wirkt das Segel neben dem Vortrieb gleichzeitig auch als tragender Flügel und reduziert den Tiefgang und die Wasserverdrängung des Bootrumpfes.
- c): Der Bootsrumpf krängt nicht. Dadurch kann die optimale, strömungsgünstigste Lage des Rumpfes beibehalten werden. Daraus resultieren einerseits eine höhere Geschwindigkeit des Schiffes und andererseits ein höherer Komfort für die Passagiere.

### Bisheriger Stand der Technik

Es ist ein altbekanntes Bestreben, der Krängung eines Segelschiffes mit verschiedenen Massnahmen entgegenzuwirken. Eine dieser Massnahmen ist ein schwerer Kiel, der fest mit dem Bootsrumpf verbunden ist und durch dessen Gewicht die Krängung des Schiffes vermindert wird. Es sind auch Vorrichtungen bekannt, mit denen die Bootsladung oder extra mitgeführte Gewichte im Innern des Schiffsrumpfes seitlich nach Luv verschoben werden können. Zur allgemeinen Praxis des Segelns gehört die selbstverständliche Positionierung der Mannschaft auf der Luvseite des Schiffes. Das Gewicht der Mannschaft kann durch Hinauslehnen an Trapezen noch besser ausgenützt werden. Bei Katamaranen kann dem Drehmoment, das auf den Segelmast einwirkt durch Positionierung der Mannschaft auf der Luvseite wegen des grösseren Hebelarms ein noch grösseres Drehmoment entgegengestellt werden.

US-Patent 3′985′106 beschreibt ein System, bei welchem der Mast um die Längsachse des Bootes bis zu einem beschränkten Winkel um einige Grade aus der Vertikalen gekippt werden kann. Entsprechend dieser Kippbewegung wird der Kiel auf die entgegengesetzte Seite, die Luvseite, ausgeschwenkt. Dadurch kann der Krängung des Bootsrumpfes etwas stärker als üblich entgegengewirkt werden.

US-Patent 4′094′263 beschreibt ein ähnliches System. Wiederum ist der Mast um eine senkrecht zur Bootslängsachse stehende Ebene schwenkbar. Der maximal mögliche Neigungswinkel des Masts hin zur Leeseite ist grösser als beim US-Patent 3′985′106 aber nach wie vor wegen der Verbindung mit dem beweglichen Kiel beschränkt. Der Kiel schwenkt auch bei diesem System nach Luv, um das zurückholende Drehmoment auf den durch die Windkraft nach Lee gedrängten Mast zu vergrössern.

US-Patent 4′117′797 ist weitgehend analog dem US-Patent 4′094′263. Neben einer mechanischen Seilzugverbindung zwischen schwenkbarem Mast und schwenkbarem Kiel wird jedoch auch ein hydraulisches System zur Mast- und Kielbewegung vorgeschlagen. Das System verfolgt aber nach wie vor den Zweck, beim Segeln am Wind den Kiel nach Luv, d.h. dem Mast entgegengesetzt auszuschwenken, um dadurch die Krängung des Bootsrumpfes zu vermindern.

Frankreich-Patent 2′323′574 beschreibt nochmals ein ähnliches System, mit welchem der Mast in einer Ebene, die senkrecht zur Längsachse des Bootsrumpfes steht, gedreht werden kann. Wiederum verfolgt die angegebene Mechanik das Ziel, den Kiel in der dem Mast entgegengesetzten Richtung ausschwenken zu lassen.

Allen bisher genannten Konstruktionen liegt die herkömmliche Segeltechnik, nämlich, Segel und Mast bei Amwind-Kurs nach Lee wegkippen zu lassen, zugrunde. Entsprechend werden Mannschaft, Ladungsgewichte und Kielgewicht möglichst nach Luv verlegt, um den Mast hochzuhalten. Einige Konstruktionen bedienen sich eines Masts, der in der Ebene, die senkrecht zur Bootslängsachse steht, seitlich in beschränktem Winkel geneigt werden kann. Auf eine, in allen Richtungen frei drehbaren Lagerung des Mastfusses wird in keiner Patentschrift hingewiesen.

Neben diesem Stand der Technik im Schiffsbau gibt es zudem den Stand der Technik für die Konstruktion von Wind-Surf-Boards. Hier ist ein nach allen Seiten frei drehbarer Mastfuss ein bekanntes Konstruktionsmerkmal. Dieser drehbare Mastfuss ist jedoch auf ein Surfbrett und nicht auf einen Schiffsrumpf montiert. Das Prinzip des Surfens ist nicht auf Segelgeräte im Sinne von Schiffen mit grösseren Segelflächen übertragbar, weil das Körpergewicht des Menschen für grössere Segel zu klein ist.

Die Erfindung hat zum Ziel, die Nachteile der Segelschiffe des Standes der Technik zu vermeiden und wird durch die Markmale des unabhängigen Anspruchs 1 definiert.

### Beschreibung der neuen Erkenntnisse

Entgegen der beschriebenen, althergebrachten Segeltechnik, bei der Mast und Segel aufgrund der Windkraft nach Lee neigen, zeigt die Technik des Windsurfens, dass auch eine entgegengesetzte Art des Segelns möglich ist. Beim Windsurfen wird der Segelmast und das Segel dem Wind entgegen, nach Luv gezogen. Daraus resultieren gegenüber der alten Segeltechnik Vorteile. Diese Vorteile der Mast- und Segelstellung des Windsurfens auf ein Segelschiff (Jolle oder Jacht) zu übertragen und ein System zu konstruieren, mit dem der Mast eines Segelschiffes nach Luv gerichtet und gehalten werden kann, ist die Absicht der vorliegenden Erfindung. Erstaunlicherweise musste festgestellt werden, dass solche Systeme nicht existieren.

Neu ist, dass der Mast auch bei einem Segelschiff wie bei einem Windsurfboard in einem nach allen Seiten hin frei beweglichen Mastfuss gelagert wird. Es genügt nicht, den Mast nur an einem einfachen Gelenk zu befestigen. Entgegen den bisherigen Systemen mit drehbaren Masten, die den Mast nur in einer Ebene, die senkrecht zur Längsachse des Bootsrumpfes steht, schwenken können, wird hiermit neu auch für Jollen und Jachten ein nach allen Richtungen frei beweglicher Mast verlangt.

Neu ist auch, dass im Gegensatz zur Windsurfbrett-Ausrüstung zusätzlich ein Gewicht, ein sogenannter "Delphin" zur Anwendung gelangt. Dieser "Delphin" ist ein neues Element, welches bisher weder bei Segelschiffen noch bei Wind-Surf-Boards verwendet wurde. Der Delphin ist nicht ein Kiel oder ein Schiffsschwert. Ein Kiel oder ein Schwert muss nach wie vor am Bootsrumpf angebracht sein.

Neu ist, dass ein Segelschiff gemäss diesem neuen System aus drei Teilen besteht, nämlich: 1. Aus einem Bootsrumpf mit Kiel oder Schwert; 2. Aus einem nach allen Seiten frei beweglichen Mast; und 3. Aus einem beweglichen "Delphin".

Neu ist, dass die Gegenkraft zu der am Segel angreifenden Windkraft weitgehend durch den "Delphin" erzeugt wird, und dass deshalb der Bootsrumpf von der Rotation des Segelmasts nicht beeinflusst wird.

Neu ist schliesslich, dass durch dieses System eine Besegelung eines grösseren Bootskörpers (eines Schiffes) als dies ein Surf-Board darstellt, in der Art des Windsurfens möglich gemacht wird.

### Wege zur Ausführung der Erfindung

### Beispiel 1

Abbildung 5 zeigt ein Segelboot mit einem am Mast-Top aufgehängten "Delphin". Die vier Aufhängungsseile sind am Delphin fest verankert. Die gewünschte, bzw. durch die Windkraft am Segel erforderliche Anhebung und Zurückverlegung des "Delphins" erfolgt durch Anziehen, bzw. Loslassen der entsprechenden Aufhängeseile über die vier Rollen am Mast-Top und die vier Rollen seitlich am Mast unten. Die 4 Seile können über Seilwinden mit Kurbeln gezogen, bzw. losgelassen werden. Auf der Luv-Seite wird das Aufhängeseil durch einen Auslegearm vom Bootsrumpf weggestossen. Der Auslegearm ist schwenkbar in einem seitlich verschiebbaren Fuss gelagert. Der Auslegearm wird durch ein Zugseil nach hinten am Bootsrumpf verankert. Der Bootsrumpf hat vorne und hinten je eine Rolle, auf welcher das Bug- bzw. das Achtern-Stag frei laufen können. Für die seitlichen Aufhängeseile (Wanten) sind keine Rollen vorgesehen und der Bootrumpf ist durch geeignetes Material vor Scheuerabnützung zu schützen oder die Seile müssen mit einem schützenden Schlauch ummantelt werden.

### Beispiel 2

Abbildung 6 zeigt ein Segelboot, bei dem der "Delphin" an einem durchhängenden Seil, welches am Bug und am Heck des Schiffsrumpfes befestigt ist, eingefädelt ist. Der "Delphin" kann längs diesem Seil vor- und zurückgezogen werden. Bug-und Backstag sind am Mast-Top fest verankert aber am Bug bzw. am Heck über Zugsysteme verkürzbar, bzw. verlängerbar. Dadurch wird die Neigung des Masts nach vorne oder hinten unabhängig von der Lage des "Delphins". Die seitliche Neigung des Mast wird durch Anheben und Ausstellen des "Delphins" bewirkt. Die seitlichen Aufhängeseile können über Rollen am Mast-Top und seitlich unten am Mast über Zugeinrichtungen verkürzt, bzw. entsprechend verlängert werden. Der Ausstellarm ist drehbar und seitlich verschiebbar gelagert. Er wird durch ein Zugseil nach rückwärts befestigt. Der Mastfuss ist in einem Kugelgelenk gelagert, welches längs einer Führungsschiene nach vor- und rückwärts verschoben und arretiert werden kann.

### Beispiel 3

Abbildung 7 zeigt ein Segelschiff, bei dem der "Delphin" an einem Gestänge seitlich frei pendelnd aufgehängt ist. Der "Delphin" kann längs diesem Gestänge vor- und rückwärts verschoben werden. Der Drehpunkt des Gestänges kann je nach Erfordernis verschieden hoch festgelegt werden. Er kann z.B. mit dem Rotationspunkt des Bootsrumpfs zusammenfallen. Der Drehpunkt des Mastfusses liegt im dargestellten Beispiel höher als der Drehpunkt der "Delphin"-Aufhängung.

Abbildung 8 zeigt einen Querschnitt durch den Bootsrumpf der Konstruktion gemäss Abb.7. B = Mastfuss-Kugelgelenk; H = Drehpunkt der "Delphin"-Aufhängung; C′ = ausgeschwenkter "Delphin"; J = Drehpunkt des Bootsrumpfs. Der Drehpunkt H kann aber auch tiefer als der Drehpunkt J liegen; um der Rumpfrotation entgegenzuwirken. Der "Delphin" (C) kann unter dem Kiel (K) durchschwingen.

Der Mast hat ein Mastkreuz welches die Rollen für die "Delphin"-Aufzugsseile trägt. Die Aufzugsseile können durch eine Seilwinde angezogen bzw. gelöst werden. Der Mast kann durch Verkürzen oder Verlängern der Bug- bzw. der Backstag-Länge nach vorne bzw. nach hinten geneigt werden. Diese Bewegung des Masts erfolgt bei dieser Konstruktionsvariante ohne Beteiligung des "Delphins".

### Beispiel 4

Abbildung 9 zeigt ein Segelschiff, bei dem der "Delphin" an zwei Stangen seitlich, als auch vor- und rückwärts schwenkbar aufgehängt ist. Die Stangen sind an Kreuzgelenken unten am Bootsrumpf, eine vor die andere hinter dem Kiel, befestigt. Der "Delphin" wird durch Seile, die über am Mast befestigte Rollen führen, angehoben. Die vor- und rückwärts Verschiebung des Delphins erfolgt über eine Ausstellstange, welche sowohl auf und ab, als auch vor- und rückwärts geschwenkt werden kann. Der Mastfuss ist in einem Kugel- oder Kreuzgelenk, welches auf einer Schiene vor und zurückgeschoben und arretiert werden kann, gelagert. Die vor- und rückwärts Neigung des Masts erfolgt durch ziehen oder loslassen am Bug- bzw. Backstag.

### Beispiel 5

Abbildung 10 zeigt ein Segelschiff, dessen "Delphin" über zwei Schwenkstangen unten am Kiel befestigt ist. Die Befestigung erfolgt je über ein Kreuzgelenk beim Kiel und ein einfaches Gelenk beim "Delphin". Dadurch kann der "Delphin" sowohl seitlich ausgeschwenkt als auch vor und zurück bewegt werden. Der "Delphin" wird seitlich links und rechts je über ein Zugseil, welches über Rollen am Mast führt, hochgezogen. Der Delphin kann auch in Ruhestellung, d.h. wenn er senkrecht und direkt unter dem Kiel hängt nach hinten oder vorne hochgezogen werden, um Wasseruntiefen zu befahren.

Abbildung 11 zeigt einen Querschnitt durch den Rumpf einer Konstruktion gemäss Abb. 10. Die drei Drehpunkte: Mastdrehpunkt (B), Bootsrumpfdrehpunkt (J) und "Delphin"-Aufhängungsdrehpunkt (H) liegen bei dieser Konstruktion auf verschiedener Höhe. Dadurch werden aber Drehmomente auf den Bootsrumpf übertragen, was bei der Konstruktion zu berücksichtigen ist.

### Beispiel 6

Um Drehmomente um die Längsachse auf den Bootsrumpf und eine Krängung desselben möglichst auszuschalten, ist es von Vorteil, wenn der Drehpunkt des Masts (B), und der Drehpunkt des "Delphins" (H) mit dem Rotationspunkt des Bootsrumpfs (J) zusammenfallen (Abb. 8 und Abb. 11). Allerdings wirken auf den Bootsrumpf nicht nur die Drehmomente, die aus den Abständen der Drehpunkte B und H von J entstehen, sondern zudem auch das Drehmoment, welches durch die am Kiel (oder Schwert) angreifende Kraft, den Driftwiderstand auftritt, und schliesslich auch das Drehmoment, welches durch asymmetrische Beladung des Schiffes erfolgt.

Abbildung 12 zeigt ein Segelschiff, bei welchem der Drehpunkt des Masts und der Drehpunkt des Delphins auf einer gemeinsamen Achse liegen. Diese Achse kann mit der Rotationsachse des Bootsrumpfes zusammenfallen. Sie kann aber auch etwas höher gelegt werden, um dem Drehmoment, welches durch den Driftwiderstand am Kiel entsteht, entgegenzuwirken.

Der Mast ist seitlich soweit ausschwenkbar, bis er am Oberdeck aufliegt. Durch ein Mastfussgelenk (N), welches auf dem Rotationsrad des Masts befestigt ist, kann der Mast durch ziehen oder loslassen von Bug- und Backstag auch vor- und rückwärts geschwenkt werden.

Der "Delphin" ist über ein abgewinkeltes Gestänge an der Rotationsachse aufgehängt. Der "Delphin" kann auf diesem Gestänge vor und zurück verschoben werden, z.B. über Zugvorrichtungen, die im Innern des Gestänges (das Gestänge ist in diesem Fall ein Rohr) verlaufen. Diese Zugseile zur vor-und rückwärts Verschiebung des "Delphins" können mit den Seilen des Bug- und Backstags verbunden sein, so dass der "Delphin" sich entsprechend der Rücklage des Masts nach rückwärts verschiebt. Der "Delphin" kann seitlich so hoch ausgeschwenkt werden, wie der Bootsrumpf unten ausgesägt ist.

Abbildung 13 zeigt einen Querschnitt durch den Bootskörper eines Segelschiffs gemäss Abb. 12. Der Bootsrumpf ist praktisch in zwei Teile zersägt, die an der Schnittstelle wasserdicht geschlossen sind. Diese beiden Rumpfteile werden links und rechts durch durchlaufende, tragende Kastenprofile (M) fest miteinander verbunden. In dem durch diese Konstruktion im unteren Rumpfteil entstandenen Einschnitt kann sich der Arm des abgewinkelten "Delphin"-Gestänges seitlich frei pendelnd bis zum Anschlag am Kastenprofil (M) bewegen.

Der Drehpunkt des Masts (B) und der Drehpunkt der "Delphin"-Aufhängung (H) fallen zusammen und liegen in einem Getriebegehäuse, welches mit dem Bootsrumpf fest verbunden ist. Ueber eine Zahnradkonstruktion, die z.B. wie in Abb. 13 angedeutet aus einem äusseren Rad, welches den Mast trägt und einem inneren Rad, welches die "Delphin"-Aufhängung trägt, bestehen kann, ist der Winkel zwischen Mast und "Delphin" verstellbar und fixierbar. Mast und "Delphin" bilden eine Einheit, die im Getriebegehäuse, ohne ein Drehmoment auf den Bootsrumpf zu übertragen, frei drehbar gelagert ist.

### Beispiel 7

Abbildung 14 zeigt einen Katamaran. Entsprechend dem Beispiel 6 sind der Mastrotationspunkt und "Delphin"-Rotationspunkt auf derselben Nabe zusammengelegt. Die "zwei" Bootsrümpfe sind vollständig durchsägt und repräsentieren vier geschlossene Schwimmkörper. Der "Delphin"-Arm kann frei bis über die Wasseroberfläche ausschwingen. Ebenso kann der Mast seitlich vollständig umgelegt werden. Der "Delphin" ist auf dem abgewinkelten Aufhängearm nach vor- und rückwärts verschiebbar. Durch ein zweites Mastfussgelenk ist der Mast in seiner Neigung nach vorn und hinten über Bug- und Backstag verstellbar.

### Beispiel 8

Abbildung 15 zeigt ein Segelschiff, bei dem das Rotationsrad, welches den Mast trägt und das Rotationsrad, welches den "Delphin" trägt beide im Durchmesser dem Durchmesser des Bootsrumpfes entsprechen und in die Wand des Rumpfs integriert sind. Die Ringform dieser Räder ermöglicht einen freien Durchtritt. Bei grösseren Jachten mit Kabine können diese Rotationsringe oben in die Rundung des Kabinendachs integriert werden.

Ein Rotationsring oder ein Doppelring trägt ein Joch (P) an dessen Enden die Wanten (W) befestigt sind (Abbildung 16). Der Tragarm des "Delphins" ist an einem weiteren Rotationsring befestigt. Die Ringe laufen auf äusseren Rollen und sind gegenüber dem Bootsrumpf unabhängig und frei drehbar gelagert. Abbildung 16 zeigt einen Querschnitt durch diese Art der Konstruktion. Mast-Rotationsring und "Delphin"-Rotationsring sind gegeneinander über ein Zahnrad-Getriebe verstellbar und fixierbar. Der Winkel zwischen dem Mast und dem "Delphin"-Arm ist den Windverhältnissen entsprechend frei wählbar und arretierbar.

Wie bei der Konstruktion nach Beispiel 6 ist der Bootsrumpf aussen eingeschnitten. Jedoch geht der Einschnitt in diesem Fall rundum und sowohl der "Delphin"-Arm als auch der Mast können bis zur gegenseitigen Berührung gegeneinander gedreht werden. Als tragende Verbindung zwischen dem vorderen und dem hinteren Rumpfteil dient das tunnelartige Tragprofil (O). Der Einschnitt in die Aussenform des Bootskörpers kann durch verschiebbare Lamellen (L) geschlossen und die Oberfläche dadurch relativ glatt gestaltet werden.

### Beispiel 9

Abbildung 17 zeigt ein Segelschiff mit zwei Ringsystemen, die den Bootsrumpf umschliessen. Der zylindrische Mittelteil zwischen den beiden Ringsystemen trägt den Mast und ist frei um den Bootsrumpf rotierbar gelagert. Der "Delphin" ist an zwei Armen aufgehängt. Diese zwei "Delphin"-Arme sind je an einem Ring der Ringsysteme analog Beisp. 8, welche gegenüber dem Bootsrumpf ebenfalls frei rotierbar gelagert und gegenüber dem zylindrischen Mittelteil verstellbar und arretierbar sind, befestigt. Der "Delphin" ist somit gegenüber dem Mast um die Schiffslängsachse frei rotierbar und in jedem beliebigen Winkel fixierbar. Mast und Delphin können über Gelenke am Mastfuss bzw. an den "Delphin"-Armen vor- und rückwärts geschwenkt werden. Der Mastfuss kann zudem auf einer Schiene auf dem zylindrischen Mittelstück vor und zurück verschoben und an geeigneter Stelle arretiert werden.

### Beispiel 10

Die Konstruktionen gemäss den Beispielen 8 und 9 eignen sich auch für Schiffe, die mehr als einen Mast tragen. Die Anzahl an Ringsystemen kann beliebig, je nach Anzahl der Maste, gewählt werden.

### Beispiel 11

Bis anhin wurden Konstruktionssysteme diskutiert, die entweder über Seilzüge und Seilwinden oder über Zahnradgetriebe funktionieren. Wesentlich ist, dass sowohl der Mast als auch der "Delphin" um die Bootslängsachse rotieren können, und dass der Winkel zwischen dem Mast und dem "Delphin" nach Bedarf verstellt und fixiert werden kann. Die Kraft oder die Kräfte, die für das Verstellen dieses Winkels zwischen Mast und Delphin erforderlich sind, können durch Manneskraft oder durch Motorenkraft erbracht werden. Anstelle einer mechanischen Kraftübertragung über Seilwinden und Umlenkrollen oder über Zahnradsysteme sind auch hydraulische Systeme zur Verstellung dieses Winkels möglich. Im weiteren kann auch die Mastneigung vor- und rückwärts als auch die Verschiebung des "Delphins" nach vorne und zurück über Motoren mechanisch oder hydraulisch erfolgen.

Die Steuerung und Festlegung des geeignetsten Winkels und der optimalsten Mastneigung und "Delphin"-Position kann über Windkraft-Sensoren und elektronische Steuerungssysteme (Mikroprozessoren) erfolgen.

## Patentansprüche

1. Ein Segelschiff bestehend aus:
einem Bootsrumpf,
mindestens einem Mast, der auf dem besagten Bootsrumpf aufrecht angeordnet ist und dessen unteres Ende, der sogenannte Mastfuss, durch ein Gelenk, welches den Mast nach allen Richtungen zu neigen erlaubt, mit dem besagten Bootsrumpf verbunden ist,
einem Kiel, welcher mit besagtem Bootsrumpf fest verbunden ist, und welcher durch sein Gewicht den Bootsrumpf gegen Krängung stabilisiert, und welcher zudem der Abdriftung des Segelschiffs entgegenwirkt,
einem "Delphin", der ein stromlinienförmiges Unterwasser-Pendelgewicht darstellt, welches unter dem besagten Bootsrumpf sowohl nach links und rechts als auch vorwärts und rückwärts bewegt werden kann, und welches seitlich des Bootsrumpfes bis über die Wasseroberfläche angehoben werden kann,
einem Aufhängesystem, über welches der "Delphin" mit dem Mast verbunden ist, und über welches die Neigung des Masts sowohl nach seitwärts als auch vorwärts und rückwärts verändert und festgelegt werden kann, in dem Sinne,
dass die auf den Mast einwirkende Windkraft eines Segels ohne oder nur mit geringer Drehmomenteinwirkung auf den besagten Bootsrumpf übertragen wird,
dass der Mast durch das Gewicht des Delphins über die Vertikale hinaus nach Luv gezogen und auch nach Achtern geneigt werden kann, wodurch
das Segelschiff durch die Positionierung des Delphins und des Mastes gemäss dem Prinzip eines Windsurf-Segelbretts besegelt und betrieben werden kann.

2. Ein Segelschiff gemäss Anspruch 1, bei welchem die Stellung des besagten Masts durch die Positionierung des besagten Delphins dadurch erfolgt, daß der Winkel, welcher durch die Mastspitze, den Mastfuss und den Delphin-Schwerpunkt gebildet wird, verändert und geeignet festgesetzt wird.

3. Ein Segelschiff gemäss Anspruch 2, bei welchem das Drehmoment, welches durch den besagten Delphin auf den besagten Mast ausgeübt wird, nicht nur durch die Veränderung des besagten Winkels in Anspruch 2 erfolgt, sondern auch indem die Distanz zwischen dem Delphin-Schwerpunkt und dem besagten Mastfuss verändert und geeignet festgesetzt wird.

4. Ein Segelschiff gemäss Anspruch 3, bei welchem das besagte Aufhängesystem für besagten Delphin aus mehreren Seilen besteht, die über Rollen laufen und die zur Veränderung des besagten Winkels in Anspruch 3 durch Aufrollen verkürzt, bzw. durch Abrollen verlängert werden, wobei jene Seile, welche die Bewegungen des besagten Delphins und des besagten Masts nach Backbord und Steuerbord kontrollieren, das heisst die Wanten, koordiniert aufgerollt bzw. abgerollt werden, und wobei jene Seile, welche die Bewegungen des besagten Delphins und des besagten Masts nach vorwärts und rückwärts kontrollieren, das heisst, das Vorstag und das Backstag, ebenfalls koordiniert aufgerollt, bzw. abgerollt werden.

5. Ein Segelschiff gemäss Anspruch 4, bei welchem die Pendelbahn des besagten Delphins durch eine Positionierungs-Stange, beeinflusst wird, die gleichzeitig zur Uebertragung der auf das besagte Aufhängesystem und den besagten Delphin wirkenden Kräfte auf den besagten Mastfuss oder den besagten Bootsrumpf dient.

6. Ein Segelschiff gemäss Anspruch 4, bei welchem die Pendelbahn des besagten Delphins durch einen Pendelarm oder zwei Pendelarme kontrolliert wird, welche über Gelenke mit dem besagten Bootsrumpf oder dem besagten Kiel oder über ein Getriebe mit dem besagten Mastfuss verbunden sind, und welche auf der anderen Seite den besagten Delphin tragen und führen.

7. Ein Segelgerät, d.h. ein Segelschiff oder ein Katamaran oder ein mit Rädern oder Kufen ausgerüstetes Vehikel mit einer Segelvorrichtung gemäss Anspruch 3, wobei der besagte Delphin an einem in der Länge variabeln Pendelarm befestigt ist, der über ein Kreuzgelenk oder ein Getriebe mit dem besagten Mast so verbunden ist, dass die Neigung des Masts nach allen Seiten möglich ist und durch die Position des Delphins kontrolliert wird.

8. Ein Segelschiff gemäss Anspruch 3, bei welchem der besagte Delphin an einem Pendelarm befestigt ist, der mit einem Ringsystem verbunden ist, welches in die Wand des besagten Rumpfs integriert ist, und über welches der besagte Mast gegenüber dem besagten Delphin in der gewünschten Position fixiert werden kann, und über welches die fixierte Einheit bestehend aus Mast, Pendelarm und Delphin mit Bezug zum besagten Bootsrumpf frei rotieren kann.

9. Ein Segelschiff gemäss Anspruch 3, bei welchem der besagte Winkel zwischen der Mastspitze, dem Mastfuss und dem Schwerpunkt des Delphins, als auch die Veränderung der besagten Distanz zwischen dem Mastfuss und dem Delphin-Schwerpunkt durch Wind-Geschwindigkeits- und Kraftmessgeräte kontrolliert werden, welche die durch Motorenkraft betriebenen hydraulischen Systeme steuern, mit Hilfe derer der besagte Winkel und die besagte Distanz verändert werden.

10. Ein Segelschiff gemäss Anspruch 3, bei dem mehr als ein Mast durch einen Delphin positioniert und kontrolliert werden.

## Claims

1. A sailboat comprising:
a hull,
a mast upstanding from said hull, the bottom end of which, a mast foot, is connected to said hull by an articulated joint that allows the mast to be inclined in any direction,
a keel that is connected rigidly to said hull and stabilizes the hull against heeling with its weight and also helps to keep the sailboat from drifting off course,
a "dolphin", a streamlined underwater pendulum weight, which can be moved under said hull both to port and starboard and fore and aft, and which can be lifted sideways in relation to the hull even above the water level,
a suspension system connecting said dolphin with said mast, with which the inclination of said mast can be changed and set both sideways and fore and aft, in order that:
the wind force of a sail acting on said mast will be transmitted to said hull with little or no effective torque,
said mast can be drawn by the weight of said dolphin past the vertical to windward (luff) and can also be inclined aft, whereby
the sailboat can be tackeled and sailed according to the principle of a windsurfing sailboard by positioning the dolphin and the mast accordingly.

2. A sailboat according to claim 1, wherein the position of said mast in relation to the position of said dolphin is set suitably by varying the angle formed by the mast tip, the mast foot, and the dolphin's center of gravity.

3. A sailboat according to claim 2, wherein the torque applied by said dolphin to said mast is established not only by altering the angle specified in claim 2, but also by altering and appropriately setting the distance between the dolphin's center of gravity and said mast foot.

4. A sailboat according to claim 3 wherein the suspension system for said dolphin consists of a plurality of stays passing over pulleys, said stays being shortened by being taken in or lengthened by being payed out in order to vary said angle in claim 3, whereby those stays controlling the movement of said dolphin and said mast to port and starboard, i.e. the lateral stays, are taken in and paid out in coordinated fashion, and those stays controlling the movement of said dolphin and said mast toward the bow and stern, i.e. the fore and aft stays, are likewise taken in and payed out in coordinated fashion.

5. A sailboat according to claim 4, wherein the oscillation path of said dolphin is influenced by a positioning spar that serves simultaneously for transmitting forces acting on said suspension system and said dolphin to said mast foot or said hull.

6. A sailboat according to claim 4, wherein the oscillation path of said dolphin is controlled by one pendulum arm or two pendulum arms that are attached at the shoulder end to said hull or said keel with joints or to said mast foot with a gear unit, and that carry and guide said dolphin at the other end.

7. A sail-powered vehicle, i.e. a sailboat or a catamaran or a vehicle equipped with wheels or runners with a sail arrangement according to claim 3, wherein said dolphin is attached to a pendulum arm of variable length, said pendulum arm being joined to said mast by a universal joint or a gear unit in such a way that the inclination of the mast is possible in any direction and is controlled by the position of the dolphin.

8. A sailboat according to claim 3, wherein said dolphin is fastened to a pendulum arm that is joined to a ring system integrated into the wall of said hull, whereby said ring system serves for fixing said mast in the desired position in relation to said dolphin and allows the fixed unit, comprising mast, pendulum arm, and dolphin, to rotate freely in relation to said hull.

9. A sailboat according to claim 3, wherein said angle between mast tip, mast foot, and center of gravity of the dolphin on the one hand, and said distance between the mast foot and the dolphin's center of gravity on the other, are controlled by anemometers and force sensing devices that control the motorized hydraulic systems with which said angle and said distance are altered.

10. A sailboat according to claim 3, wherein more than one mast is positioned and controlled by a dolphin.

## Revendications

1. Un bateau à voile constitué par:
une coque,
un mât, au moins, qui est dressé sur cette coque et dont l'extrémité inférieure, appelée pied, est reliée à la coque par un joint permettant d'incliner le mât dans tous les sens,
une quille fixée à la coque qui, par son poids, stabilise celle-ci, l'empêche de donner de la gîte, et qui en plus freine la dérive du voilier,
un "dauphin" constitué par un balancier à profilage aérodynamique, placé sous la coque et pouvant être déplacé vers la gauche et la droite comme vers l'avant et l'arrière, et pouvant être relevé le long de la coque au-dessus de la surface de l'eau,
un système de suspension reliant le "dauphin" au mât et permettant d'en modifier l'inclinaison latérale et longitudinale, ainsi que de l'immobiliser dans cette position, de sorte que:
la poussée exercée par le vent sur la voile n'est transmise à la coque qu'avec un moment de torsion faible ou nul,
le poids du "dauphin" permet de faire venir le mât au vent et aussi de l'incliner vers l'arrière,
le voilier pouvant ainsi, grâce au positionnement du "dauphin" et du mât, être gréé et piloté selon le même principe qu'une planche à voile ou planche de surf.

2. Un bateau à voile selon revendication 1 sur lequel la position du mât est déterminée par le positionnement du "dauphin", l'angle formé par la pomme de mât, le pied de mât et le centre de gravité du "dauphin" étant modifié et maintenu de manière appropriée.

3. Un bateau à voile selon revendication 2 sur lequel l'action du moment de torsion exercé par le "dauphin" sur le mât est déterminée non seulement par la modification de l'angle mentionné dans la revendication 2, mais encore par la modification et le maintien de façon appropriée de la distance entre le centre de gravité du "dauphin" et le pied de mât.

4. Un bateau à voile selon revendication 3 sur lequel le système de suspension du "dauphin" se compose de plusieurs cordages passant sur des poulies, qui sont enroulés ou déroulés pour les raccourcir ou les allonger et permettre ainsi de modifier l'angle mentionné dans la revendication 3, l'enroulement et le déroulement des cordages servant à manoeuvrer le "dauphin" et le mât à babord ou à tribord, c'est-à-dire les haubans, sont coordonnés, comme le sont aussi l'enroulement et le déroulement de l'étai et du pataras, servant à manoeuvrer le "dauphin" et le mât vers l'avant ou vers l'arrière.

5. Un bateau à voile selon revendication 4 sur lequel la course du "dauphin" peut être influencée au moyen d'une barre de positionnement servant simultanément à transmettre au pied de mât ou à la coque les efforts exercés sur le système de suspension et sur le "dauphin".

6. Un bateau à voile sur lequel la course du "dauphin" est contrôlée par un ou deux bras oscillants reliés par des joints à la coque ou à la quille, ou par un joint à engrenage au pied de mât, et qui portent sur l'autre côté du "dauphin" et y conduisent.

7. Un engin à voile, c'est-à-dire un bateau ou un catamaran, un véhicule à roues ou à patins gréé conformément à la revendication 3, sur lequel le "dauphin" est fixé à un bras oscillant de longueur variable qui est relié au mât par un joint de cardan ou un engrenage de manière telle que le mât puisse être incliné dans tous les sens et que son inclinaison soit commandée par la position du "dauphin".

8. Un bateau à voile selon revendication 3 sur lequel le "dauphin" est fixé à un bras oscillant relié à un système d'anneaux qui est noyé dans un panneau de la coque et qui permet d'immobiliser le mât dans la position voulue par rapport au "dauphin" et d'assurer la rotation libre de l'ensemble fixe constitué par le mât, le bras oscillant et le "dauphin" par rapport à la coque.

9. Un bateau à voile selon revendication 3, sur lequel l'angle formé par la pomme de mât, le pied de mât et le centre de gravité du "dauphin", ainsi que la modification de la distance entre le pied de mât et le centre de gravité du "dauphin", peuvent être contrôlés au moyen d'appareils de mesure de la vitesse et de la force du vent qui commandent les circuits hydrauliques entraînés par des moteurs par l'intermédiaire desquels peuvent être modifiés cet angle et cette distance.

10. Un bateau à voile selon revendication 3 sur lequel plusieurs mâts peuvent être positionnés et commandés par un "dauphin".
